# EUROPÄISCHE PATENTSCHRIFT

(11) **EP 0 108 330 B1**
(45) Veröffentlichungstag und Bekanntmachung des Hinweises auf die Patenterteilung: **30.12.1986**
(21) Anmeldenummer: 83110637.2
(22) Anmeldetag: 25.10.1983
(51) Int. Cl.: A61D 13/00, A61D 17/00

(54) **Gerät zur Anzeige des Beginns der Geburt von Jungtieren**
Apparatus for indicating the onset of the birth of young animals
Dispositif pour indiquer le début de la naissance de petits d'animaux

(30) Priorität: 02.11.1982 DE 8230613 U
(43) Veröffentlichungstag der Anmeldung: 16.05.1984
(73) Patentinhaber: Weiland, Werner, D-5413 Bendorf-Sayn (DE)
(72) Erfinder: Weiland, Werner, D-5413 Bendorf-Sayn (DE)
(74) Vertreter: Quermann, Helmut, Dipl.-Ing.

## Beschreibung

Die Erfindung betrifft ein aus einem in Form einer Sonde gestalteten in die Scheide von weiblichen Haustieren einführbaren Temperaturfühler, der am dem Scheidenausgang zugekehrten Ende ein an einem vom Tier getragenen Sender anschließbares Kabel aufweist, bestehendes Gerät zur Anzeige des Beginns der Geburt von Jungtieren.

Aus der US-A-4 028 687 und der US-A-3 583 389 ist ein Gerät zur Anzeige des Beginns der Geburt von Jungtieren bekannt, das eine eiförmig ausgebildete Sonde aufweist, die mit dem stumpfen Ende nach vorne in den Scheidengang eingeführt wird. Bei dem Gerät nach der US-A-4 028 687 ist senkrecht zur Einführrichtung eine Ausnehmung im Sondenkörper vorgesehen, die ein ringförmiges elastisches Teil aufnimmt. Das elastische Teil ist dabei vom Sondenkörper weg entgegengesetzt der Einführrichtung gerichtet.

-Aus der DE-A₋2 559 159 ist es bekannt, die Sonde als Kapsel auszubilden und mit einem aus elastischem Material bestehenden symmetrischen Doppelkegelmantel zu versehen. Die abgeschnittenen Spitzen der Kegel des Doppelkegelmantels sind dabei aufeinanderzu gerichtet.

Bei dem Gerät nach der DE-A-2 618 368 ist die Kapsel zylindrisch ausgebildet, und es sind auf ihr radial verlaufende Stege aus elastischem Material angeordnet, die über einen elastischen Kugelmantelring zusammengefaßt sind.

Die BE-A-892 016 zeigt eine zylindrisch ausgebildete Kapsel mit zwei beabstandet auf der Kapseloberfläche angeordneten und durch Stege miteinander verbundenen Kleeblattrosetten. Die einzelnen Bl.ätter der Rosetten sind an den Außenwänden von Hülsen befestigt, die auf die Kapsel aufgesteckt sind.

Es ist Aufgabe vorliegender Erfindung, ein Gerät der genannten Art zu schaffen, bei dem die Sonde leicht in den Scheidengang einführbar ist und so in den Scheidengang eingesetzt werden kann, daß sie nicht mehr ungewollt aus dem Scheidengang herausfällt und nicht mehr ungewollt aus der Scheide herausgezogen werden kann, wobei die einzelnen Teile, die zur Sonde gehören, so miteinander verbunden sind, daß sie beim Einschieben und Herausziehen des Gerätes aus dem Scheidengang sich nicht voneinander lösen können und zudem die Sonde aus gegen Fäkalien widerstandsfähigem Material besteht.

Gelöst wird die Aufgabe dadurch, daß die Sonde langgestreckt ist, das Einführungsende kugelkappenförmig ausgebildet ist und eine radial angeordnete Nut aufweist und die Sonde einen in die Nut eingesetzen, als Kleeblattrosette ausgebildeten lösbar mit der Sonde verbundenen radial und senkrecht zur Längsachse der Sonde angeordneten, umlaufenden Flansch besitzt, der aus elastischem, gegen Fäkalien widerstandsfähigem Material, insbesondere Gummi, besteht.

^{,} Die Sonde mit dem radial angeordneten umlaufenden Flansch wird - zweckmäßig mittels eines Applikators - so tief in die Scheide geschoben, daß das Tier sie nicht mehr durch normalen Preßdruck ausstoßen kann. Die Sonde kann jetzt nur noch gewollt aus der Scheide gezogen werden, weil der Flansch ein Herausrutschen oder auch ein Herausziehen ohne merkbaren Widerstand verhindert. Die kugelkappenförmige Ausbildung des Einführungsendes erleichtert das Einschieben der Sonde dabei wesentlich. Durch die Ausbildung des Einführungsendes mit einer Nut sitzt die Rosette fest auf dem Einführungsende und gibt somit der Sonde im Scheidengang Halt. Durch die lösbare Verbindung zwischen der Rosette und dem Einführungsende ist einerseits die Reinigung der Sonde erleichtert, andererseits kann eine schadhaft gewordene Rosette einfach ausgetauscht werden. Die elastische Rosette erleichtert das Ein- und Ausschieben der Sonde, da sich die Blätter bei den entsprechenden Bewegungsvorgängen anlegen. Es wird aber auch das ungewollte Ausstoßen der Sonde erschwert, da die einzelnen Blätter der Rosette sich zuvor in entgegengesetzter Richtung biegen müssen. Aufgrund des verwendeten Materials ist die Rosette gegen Fäkalien, Körpersäfte, gleichgültig welcher Art, usw. widerstandsfähig.

In den Figuren 1 bis 4 ist die Erfindung an einer Ausführungsform und in einem Ausführungsbeispiel an einer Muttersau beispielsweise dargestellt.

Figur 1 zeigt schematisch eine Sau mit eingesetzter Sonde und umgegurtetem Sender ;
Figur 2 schematisch das Einsetzen der Sonde,
Figur 3 die eingesetzte Sonde und
Figur 4 die Sonde mit dem rosettenförmig ausgebildeten Flansch.

Der Sender-Tragegurt 5, der unterschiedlich gestaltet sein kann und in dem der Sender eingebaut ist, wird dem Muttertier 7 angelegt und an diesem befestigt. Die Sonde 1 wird, zweckmäßig mittels des Applikators 6, in die Scheide 8 eingeführt, und zwar so tief, daß das Muttertier die Sonde 1 nicht durch üblichen Preßdruck ausstoßen kann. Die Sonde 1 ist langgestreckt. Das Einführungsende 4 ist kugelkappenförmig ausgebildet, um das Einführen zu erleichtern. Die Sonde 1 weist eine umlaufende Nut 3 auf. In diese Nut 3 greift ein Flansch 2 ein, durch dessen zentrale Durchbrechung 9 die Sonde 1 geführt ist. Der Flansch 2 ist rosettenförmig gestaltet und besteht aus elastischem Material. Insbesondere beim Einsetzen der Sonde 1 biegen die Segmente des Flansches 2 vom Einführungsende 4 weg nach hinten, so daß das Einsetzen der Sonde 1 erheblich erleichtert wird. Ungewollt kann die Sonde 1 praktisch nicht aus der Scheide 8 entfernt werden. Die Segmente 10 müssen beim Herausziehen der Sonde 1 aus der Scheide 8 in Richtung zum Einführungsende 4 umgebogen werden, was ohne merkbaren Kraftaufwand praktisch nicht möglich ist. Die Sonde 1 weist an dem Einführungsende abgekehrten Ende ein Kabel 11 auf, welches aus der Scheide 11 herausragt und am Körper des Tieres entlang bis zum im Tragegurt 5 eingebauten Sender geführt ist. Mit dem Sender ist das Kabel 11 lösbar verbunden. Durch das Kabel 11 sind die Drähte des als Sonde 1 gestalteten Temperaturfühlers geführt. Beim Ausstoß des ersten Fötus 12 aus der Gebärmutter 13 wird die Sonde 1 mit ausgestoßen. Weil die Körpertemperatur des Muttertieres im allgemeinen erheblich höher liegt als die Außentemperatur, wird der Schwellwert, auf den der Sender eingestellt ist. unterschritten. Der Sender gibt ein entsprechendes Signal ab, welches vom Emp-fänger aufgenommen wird, der den Alarmgeber auslöst.

## Patentansprüche

Aus einem in Form einer Sonde (1) gestalteten in die Scheide von weiblichen Haustieren einführbaren Temperaturfühler, der am dem Scheidenausgang zugekehrten Ende ein an einem vom Tier (7) getragenen Sender anschließbares Kabel (11) aufweist, bestehendes Gerät zur Anzeige des Beginns der Geburt von Jungtieren, dadurch gekennzeichnet, daß die Sonde (1) langgestreckt ist, das Einführungsende (4) kugelkappenförmig ausgebildet ist und eine radial angeordnete Nut (3) aufweist und die Sonde (1) einen in die Nut (3) eingesetzten, als Kleeblattrosette ausgebildeten lösbar mit der Sonde (1) verbundenen radial und senkrecht zur Längsachse der Sonde (1) angeordneten, umlaufenden Flansch (2) besitzt, der aus elastischem gegen Fäkalien widerstandsfähigem Material, insbesondere Gummi besteht.

## Claims

Device for indicating when an animal begins to give birth to its young, which device comprises a temperature sensor constructed in the form of a probe (1) and introduceable into the vagina of female domestic animals, said sensor having at its end nearest to the vagina exit a cable (11) which is connectable to a transmitter supported by the animal (7), characterised in that the probe (1) is elongated, the introduction end (4) is calotte-shaped and has a radially arranged groove (3), and the probe (1) has an encircling flange (2) which is inserted in the groove (3), constructed as a cloverleaf rosette, connected releasably to the probe (1), and situated radially and at right angles to the longitudinal axis of the probe (1), which flange is made of an elastic material which is resistant to faeces, especially rubber.

## Revendications

Appareil pour indiquer le début de la naissance de jeunes animaux, appareil constitué d'un détecteur de température revêtant la forme d'une sonde (1) susceptible d'être introduite dans le . vagin d'animaux domestiques femelles et qui comporte à son extrémité tourné vers la sortie du vagin un câble (11) susceptible d'être raccordé à un émetteur porté par l'animal (7), appareil caractérisé en ce que la sonde (1) présente une extension longitudinale et que son extrémité d'introduction (4) revêt la forme d'un capot sphérique et comporte une gorge (3) disposée radialement (3), la sonde (1) comporte une collerette périphérique (2) mise en place dans la gorge (3), revêtant la forme d'une rosette en feuille de trèfle, et disposée radialement et perpendiculairement à l'axe longitudinal de la sonde (1) en étant reliée de façon amovible à la sonde (1 cette collerette est constituée d'un matériau résistant aux déjections notamment de caoutchouc.
